# FASCICULE DE BREVET EUROPEEN

(11) **EP 0 485 827 B1**
(45) Date de publication et mention de la délivrance du brevet: **17.05.1995**
(21) Numéro de dépôt: 91118703.7
(22) Date de dépôt: 02.11.1991
(51) Int. Cl.: D06F 75/12, A47L 11/34

(54) **Appareil électro-ménager**
Elektrisches Haushaltsgerät
Electrical household appliance

(30) Priorité: 16.11.1990 CH 3648/90
(43) Date de publication de la demande: 20.05.1992
(73) Titulaire: RADWULF S.A., 2300 La Chaux-de-Fonds (CH)
(72) Inventeur: Ambrosiano, Joseph, F-34410 Serignan (FR)
(74) Mandataire: Robert, Jean S.

(56) Documents cités:
- DE-A- 2 829 659
- FR-A- 2 512 473

## Description

La présente invention a pour objet un appareil électro-ménager comprenant un générateur de vapeur.

De tels appareils, connus en soi, servent soit au nettoyage de surfaces telles que sols, parois, vitres, miroirs, tissus, tapis, moquettes ou autres, soit au repassage. Dans certains d'entre eux, la pièce à main que tient l'opérateur est munie d'un interrupteur permettant d'actionner une électro-vanne que comporte le générateur, ce qui permet de couper et de rétablir le flux de vapeur. C'est le cas, par exemple, de l'appareil décrit et représenté dans la demande de brevet français No 2.512.473. Dans de tels appareils, cependant, le débit de vapeur ne peut pas être réglé par l'opérateur directement à partir de la pièce à main, sans parler du fait que la commande du "tout-ou-rien" s'effectue par le courant secteur qu'il n'est pas sans risque d'acheminer jusque dans la pièce à main.

Le but de la présente invention est de remédier à ces inconvénients.

Ce but est atteint grâce aux moyens définis dans la revendication 1.

Le dessin représente, à titre d'exemple, une forme d'exécution de l'objet de l'invention.

La fig. 1 est une vue en perspective d'un appareil électro-ménager à générateur de vapeur.

La fig. 2 est une coupe schématique d'un détail du générateur.

La fig. 3 est une vue en perspective, à plus grande échelle qu'à la fig. 1, d'un détail de l'appareil, et

La fig. 4 est une coupe schématique de ce même détail, à plus grande échelle encore.

L'appareil électro-ménager représenté comprend un générateur de vapeur, désigné d'une façon générale par 1, qui ne sera pas décrit ici en détail les particularités constructives de ce générateur étant étrangères à la présente invention et ces générateurs étant, de surcroît, connus en soi.

Ce générateur alimente, par un conduit flexible 2, une bouche 3 destinée à être déplacée sur la surface à nettoyer. Ce même générateur pourra également être utilisé pour l'alimentation, en vapeur, d'un fer à repasser, par exemple.

Le générateur 1 comprend, située au voisinage de sa sortie de vapeur, une électro-vanne motorisée servant au réglage du débit de vapeur, désignée d'une façon générale par 4 à la fig. 2 où cette vanne est représentée schématiquement. Cette vanne agit en exerçant une pression sur le conduit de vapeur du générateur, désigné par 5, lequel est réalisé en une matière élastiquement déformable. A cet effet, la vanne comprend un levier 6, articulé en 7 sur son bâti, qui présente une partie 6a, en forme de panne, s'appliquant sur le conduit 5. Un ressort à boudin 8 agit sur le levier 6 pour tendre à le maintenir dans la position représentée à la figure 2 correspondant à la fermeture de la vanne.

Le levier 6 présente une partie accessible 6b permettant, si désiré, en particulier en vue des préréglages de l'appareil, de libérer manuellement le conduit 5.

Le levier 6 présente en outre une partie dentée 6c, formant râteau, en prise avec un pignon 9 solidaire d'une roue 10 elle-même en prise avec un pignon 11 entraîné par un moteur électrique 12 partiellement représenté en traits pointillés à la figure 2. Lorsque ce moteur entraîne la roue 10 dans le sens de la flèche 13, le levier 6 est déplacé dans le sens de la flèche 14, ce qui libère le conduit 5. Les déplacements du levier 6 seront relativement lents de façon que les variations du débit de vapeur ne s'effectuent pas brutalement et que le réglage de ce débit puisse être effectué avec finesse.

L'électro-vanne décrite ci-dessus est apte à être commandée à distance grâce au fait que la pièce à main, désignée d'une façon générale par 15 (figures 3 et 4), que tient l'opérateur lorsque l'appareil est utilisé, et qui est située au bout du conduit flexible 2, est munie d'un organe de commande constitué par une molette 16, montée rotativement sur le bâti de ladite pièce à main, qui entraîne un potentiomètre 17, schématiquement représenté, relié, par une ligne électrique basse tension 18 incorporée au conduit 2, au circuit électronique de l'appareil, qui pilote l'électro-vanne 4.

Il est à remarquer que le panneau antérieur ou tableau de bord, désigné par 19, du générateur de vapeur 1 présente un banc 20 de témoins lumineux réalisés par des leads, permettant à l'opérateur de visualiser quelle est l'intensité du flux de vapeur tel que réglé par le potentiomètre 17.

Un interrupteur 21, monté en série avec le potentiomètre 17, permet de couper le courant basse tension alimentant ce dernier, l'agencement étant tel que, lorsque le potentiomètre n'est pas alimenté, la vanne 4 se place d'elle-même, sous l'effet de son ressort 8, en position de fermeture, ce qui interrompt le flux de vapeur.

Ainsi, le réglage du débit de vapeur, voire son interruption, est commandable directement à partir de la pièce à main que tient l'opérateur et, de surcroît, sans qu'il y ait à amener du courant secteur dans ladite pièce à main, mais seulement du courant basse tension, ce qui n'est la source d'aucun danger.

## Revendications

1. Appareil électro-ménager comprenant un générateur de vapeur (1), caractérisé par le fait qu'une pièce à main (15) que tient l'utilisateur de l'appareil est munie d'un potentiomètre de commande (17) relié, par une ligne électrique basse tension (18) incorporée au conduit de vapeur (2) reliant ledit générateur (1) à ladite pièce à main (15), à une vanne de réglage (4) du débit de vapeur dont est muni ledit générateur, de telle manière que ladite vanne (4) --et, partant, le débit de vapeur-- puissent être commandés à distance par l'utilisateur de l'appareil.

2. Appareil suivant la revendication 1, caractérisé par le fait que ladite pièce à main (15) est en outre munie d'un interrupteur (21) permettant d'interrompre le courant d'alimentation de ladite vanne (4) qu'un dispositif élastique de rappel (8) ramène alors dans sa position de fermeture.

3. Appareil suivant la revendication 1, caractérisé par le fait que ladite vanne (4) comprend une pièce mobile (6), actionnée par un moteur, agissant sur le conduit de vapeur (5) lequel est souple et déformable élastiquement, pour le comprimer et réduire ainsi sa section utile.

4. Appareil suivant la revendication 3, caractérisé par le fait que ladite pièce mobile (6) est soumise à l'action d'un ressort de rappel (8) qui tend à la maintenir dans une position dans laquelle elle écrase le conduit de vapeur (5), interrompant ainsi la circulation de la vapeur.

## Claims

1. Household apparatus comprising a steam generator (1), characterized by the fact that a handpiece (15) adapted to be held by a user of the apparatus is provided with a potentiometer (17) connected, by a low voltage electrical line (18) incorporated with the steam conduit (2) connecting said steam generator (1) to said handpiece (15), to a valve (4) for adjustment of the flow of steam with which said steam generator is provided, in such manner that said valve (4) --and, hence, the flow of steam-- can be controlled remotely by the user of the apparatus.

2. Apparatus as claimed in claim 1, characterized by the fact that said handpiece (15) is moreover provided with a switch (21) operative to cut off the supply current of said valve (4) which is then brought back, by an elastic return device (8), into its closed position.

3. Apparatus as claimed in claim 1, characterized by the fact that said valve (4) is provided with a movable member (6) operated by a motor acting on said steam conduit (5) which is supple and elastically deformable, for compressing it and reduce this way its useful cross-section.

4. Apparatus as claimed in claim 3, characterized by the fact that said movable member (6) is submitted to the action of a return spring (8) which urges it into a position in which it fully compresses the steam conduit (5), thus interrupting the flow of steam.

## Patentansprüche

1. Elektrischer Haushaltsreininger mit einem Dampferzeuger (1), gekennzeichnet durch die Tatsache, daß ein Handstück (15), das vom Benutzer des Apparates gehalten wird, mit einem Regelpotentiometer (17) versehen ist, das mittels einer elektrischen Niederspannungsleitung (18), die in der Dampfleitung (2) eingebaut ist, die den Generator (1) mit dem Handstück (15) verbindet, mit einem Regelventil (4) des Generators verbunden ist, das den Dampfdurchsatz regelt, so daß das Ventil (4) - und somit der Dampfdurchsatz - vom Benutzer der Vorrichtung ferngesteuert werden kann.

2. Vorrichtung nach Anspruch 1, dadurch gekennzeichet, daß das Handstück (15) weiters mit einem Unterbrecher (21) versehen ist, welcher es erlaubt, den Versorgungsstrom des Ventiles (4) zu unterbrechen, so daß ein elastischer Rückholteil (8) das Ventil in seine geschlossene Lage führt.

3. Vorrichtung nach Anspruch 1, dadurch gekennzeichnet, daß das Ventil (4) einen beweglichen Teil (6) aufweist, der durch einen Motor bewegt wird und auf die biegsame und elastisch deformierbare Dampfleitung (5) einwirkt, um sie zu komprimieren und so ihren freien Querschnitt zu reduzieren.

4. Vorrichtung nach Anspruch 3, dadurch gekennzeichnet, daß der bewegliche Teil (6) unter der Wirkung einer Rückholfeder (8) steht, die danach trachtet, den beweglichen Teil in einer Lage zu halten, in der er die Dampfleitung (5) zusammendrückt und so das Durchströmen des Dampfes unterbricht.
